# FASCICULE DE BREVET EUROPEEN

(11) **EP 0 054 009 B1**
(45) Date de publication et mention de la délivrance du brevet: **02.04.1986**
(21) Numéro de dépôt: 81830244.0
(22) Date de dépôt: 10.12.1981
(51) Int. Cl.: B42C 3/00, B65H 37/04

(54) **Relieuse rotative avec points de ruban collé pour formulaires continus de tabulatrices**
Vorrichtung zum Verbinden von Endlosformularsätzen mit Klebstoffstreifen
Means for binding continuous form sets with adhesive strips

(30) Priorité: 10.12.1980 IT 961680
(43) Date de publication de la demande: 16.06.1982
(73) Titulaire: Conti, Paolo, I-50100 Firenze (IT)
(72) Inventeur: Conti, Paolo, I-50100 Firenze (IT)
(74) Mandataire: Martini, Lazzaro

## Description

Cette invention concerne une relieuse rotative à points de ruban collé pour imprimés en liasse continus de tabulatrices.

On connaît une relieuse à points de ruban collé pour imprimés en liasse continus qui prévoit l'application des points par l'intermédiaire d'une tête à mouvement vertical alternatif, dérivant de moyens rotatifs employés pour l'avancement horizontal des imprimés en liasse continus et obtenant les points d'un ruban continu dont la largeur est égale à la longueur des points. La structure particulière, le cycle opérationnel et les moyens de commande du mouvement adoptés de cette relieuse entraînent une grand limitation de la vitesse de la tête et en conséquence, de la production.

On connaît, par le brevet US-A-2 062 280 une autre relieuse rotative à points de ruban collé pour imprimés en liasse continue de tabulatrice, qui comprend deux têtes, l'une supérieure et l'autre inférieure à l'imprimé, tournant verticalement dans le même sens que celui d'avancement de l'imprimé et en synchronisme aussi bien entre elles qu'avec le mouvement de déplacement de l'imprimé, ces têtes comprenant deux presseurs dont les surfaces actives, curvilignes, sont tangentes à l'imprimé et qui ont une trajectoire, dont le développement sur l'imprimé est égal à un multiple du pas de la perforation marginale de l'imprimé et destinés à fixer et détacher une portion dudit ruban collé; ladite relieuse comprend en outre des moyens de déroulement du ruban collé d'une bobine avant la fixation dudit ruban à l'imprimé et des moyens pour plier ledit ruban et le fixer à la page inférieure dudit imprimé. Une telle relieuse rotative connue est décrite dans le préambule de la revendication 1.

La présente invention a pour but de créer une relieuse rotative ayant une construction modifiée avec laquelle on peut obtenir des morceaux de ruban collé de même longueur dont la déchirure a lieu au milieu desdites têtes tournantes et de telle sorte que la partie antérieure de chaque morceau va se trouver au-dessous du presseur de la tête supérieure et peut être poussée dans un des trous qui sont prévus en marge des imprimés et recouverts par ledit ruban collé.

L'invention, partant d'une relieuse rotative à points de ruban collé pour imprimés selon le préambule de la revendication 1, est caractérisé:
- en ce que la tête tournante supérieure est pourvue d'un poinçon fixé de façon excentrique, immédiatement derrière le presseur correspondant, et que la tête tournante inférieure est pourvue d'une encoche périphérique, périodiquement opposée audit poinçon de la tête supérieure, de telle sorte que la coupe du ruban collé a lieu au milieu des têtes tournantes et que l'extrémité antérieure du ruban collé se trouve toujours au-dessous du presseur après chaque tour de la tête supérieure;
- en ce que les moyens de déroulement du ruban collé d'une bobine comprennent un levier oscillant verticalement et asservi à un ressort de rappel et à une came fixée sur une base de la tête tournante supérieure par l'intermédiaire d'une tige à vis de telle sorte que, à chaque tour de la tête supérieure, ledit levier déroule une quantité du ruban collé correspondant à la longueur du point de reliure;
- en ce que ladite relieuse rotative comprend en outre;
- des moyens d'arrêt du ruban collé avec un levier oscillant verticalement, muni d'un support en face d'un seuil horizontal, d'interception du ruban collé à proximité de la tête supérieure et de l'imprimé et asservi à un ressort de rappel et à une came fixée sur une base de la tête supérieure, par l'intermédiaire d'une tige à vis, de telle sorte que, à chaque tour de la tête supérieure et après que le ruban collé est fixé à l'imprimé, ledit support intercepte le ruban collé contre ledit seuil; et
- un rouleau denté, situé au-dessus de l'imprimé pour pousser la partie antérieure des points de reliure qui se trouve superposée à un des trous en marge de l'imprimé, dans ledit trour, et un rouleau, situé au-dessous et tangeant à l'imprimé, pour plier etfixer à la page inférieure de l'imprimé ladite partie antérieure des points de reliure poussée dans un des trous en marge de l'imprimé.

Les avantages obtenus grâce à cette invention consistent essentiellement dans le fait que chaque point passe dans un trou des imprimés en liasse et que la vitesse de reliure soit très rapide et la production très élevée.

L'invention est expliquée ci-dessous plus en détails à l'aide des dessins n'illustrant qu'une forme de réalisation et où la fig. 1 représente la vue latérale, en partie en coupe, d'une relieuse rotative conforme à l'invention; la fig. 2 représente la coupe AA de la fig. 1.

Une relieuse rotative à points de ruban collé pour imprimés en liasse continus de tabulatrices, conforme à l'invention, est essentiellement formée par:
A) Une première tête (1) en forme de couronne circulaire, fixée sur un arbre (11) horizontal, perpendiculaire au bord perforé des imprimés (3), située au-dessus et très près du plan horizontal de défilement des imprimés (3), tournant dans le même sens que celui des imprimés (3) et à la même vitesse périphérique.

Cette première tête (1) est munie de:
- un presseur (5) radial, fixe, dont l'extrémité libre (51) cylindrique et concentrique à la tête (1) et dépassant légèrement cette dernière, destiné à fixer le point de ruban collé, à la page supérieure de l'imprimé (3);
- un poinçon (6) radial, fixé derrière le presseur (5), dont l'extrémité (61) prismatique, qui dépasse légèrement du presseur (5), se termine par un angle non véritablement coupant, rectiligne, dont la longueur est égale à la largeur du ruban collé (7), situé transversalement à celui-ci, destiné à couper le ruban collé en correspondance de la fin du point, de façon à en rendre plus aisé le détachement d'un coup sec;
- une première came (8) fixée sur une des bases (12) de la couronne (1), destinée à commander le soulèvement d'un levier fixe-ruban pendant l'avancement du ruban collé (7) lors de la phase de formation du point;
- une deuxième came (9) fixée sur la même base (12) de la tête (1), destinée à commander le soulèvement d'un levier déroule-ruban collé pendant la phase précédant celle de formation du point.

B) Une deuxième tête (2) à couronne circulaire, égale et en face de la première (1), fixée sur un arbre (21) parallèle à celui (11) de la couronne (1), située au-dessous et très près du plan des imprimés (3), tournant dans le même sens que celui de l'avancement de ceux-ci et à la même vitesse périphérique, outre être en synchronisme avec la première tête (1), les deux têtes (1-2) tournant en synchronisme avec les galets dentés (4) entraînant les imprimés (3).

Cette deuxième tête est munie de:
- un presseur (10), radial, coulissant, à ressort antagoniste (20), dont l'extrémité libre, cylindrique, et concentrique à la couronne (2) et dépassant légèrement cette dernière, destiné à maintenir l'imprimé (3) pendant que l'élément presseur (5) de la tête (1) auquel il est opposé pourvoit à fixer le point de reliure en forme d'un morceau de ruban qui, à chaque tour des têtes, est déchiré et fixé en face d'une marge des imprimés, perforés d'avance, pour les relier;
- une encoche (22) périphérique, longitudinale, derrière le presseur (10) et en face du poinçon (6) de la couronne (1), destinée à coopérer à l'incision de la part du poinçon (6) du ruban collé(7).

C) Un premier levier (30) coudé, articulé sur un pivot (31) fixé à une plaque (39) et parallèle aux arbres (11) et (21), muni d'un support en caoutchouc (33) frôlant le ruban collé (7) dans la zone située au-dessus d'un seuil (34) horizontal et fixe, sur lequel passe le ruban collé (7), et d'une tige à vis (35) de réglage de la came (8) outre être asservie à un ressort de traction (32), destiné à arrêter le ruban collé lorsque la tige à vis (35) n'est pas interceptée par la came (8) et dans le cas contraire, destiné à relâcher le ruban (7) lorsque la tige (35) est soulevée par la came (8).

D) Un deuxième levier (36) articulé sur ce pivot (31) muni d'un galopin (36') d'interception du ru- bant collé (7) et d'une tige à vis (37) de réglage de la came (9) outre être asservie à un ressort de traction (38), destiné à rappeler de la bobine (40) un morceau (77) de ruban (7) lorsque la came (9) soulève la tige (37).

Le fonctionnement est le suivant:
Pendant que les galets dentés (4), grâce à leur rotation, entraînent d'un mouvement uniforme les imprimés en liasse continus (3) dans le sens de la flèche (F), à chaque tour des têtes (1-2), l'extrémité inférieure du levier (36) commandé par la came (9) s'abaisse rappelant de la bobine (40) un morceau (77) de ruban collé (7); puis, le support (33) du levier (30) commandé par la came se soulève laissant le bout du ruban (7) se trouvant à proximité de la tête (1), sous le presseur (5) de la tête (1) qui, avec le presseur (10) de la tête (1) qui, avec le presseur (10) de la tête (2) entraîne un morceau de ruban (7) avec l'imprimé (3) le fixant à l'imprimé (3); puis la tête (61) du poinçon (6) entame le ruban (7) et donc - dès que la came (8) lâche le levier (30) et le support (33) tombe sur le ruban (7) l'arrêtant sur le seuil (34) - le ruban se détache formant le point de reliure; successivement une dent (41) du premier galet (4) d'entraînement, se trouvant en aval de la tête (1), enclenche la partie antérieure du point et qui se trouve superposée à un des trous en marge de l'imprimé (3) dans ledit trou; finalement, un galet (42) situé au-dessous et tangent à l'imprimé (3) plie la tête de ladite partie antérieure du point dépassant dudit trou et la fixe à la page inférieure de l'imprimé.

## Revendications

1. Relieuse rotative à points de ruban collé pour imprimés (3) en liasse continue de tabulatrice, qui comprend deux têtes (1-2), l'une supérieure et l'autre inférieure à l'imprimé (3), tournant verticalement dans le même sens que celui d'avancement de l'imprimé et en synchronisme aussi bien entre elles qu'avec le mouvement de déplacement de l'imprimé, ces têtes comprenant deux presseurs (5-10) sont les surfaces actives, curvilignes, sont tangentes à l'imprimé et qui ont une trajec- toiredont le développement sur l'imprimé est égal à un multiple du pas de la perforation marginale de l'imprimé (3) et destinés à fixer et détacher une portion dudit ruban collé (7), ladite relieuse comprenant en outre des moyens de déroulement du ruban collé (7) d'une bobine (40) avant la fixation dudit ruban à l'imprimé (3) et des moyens (42) pour plier ledit ruban et le fixer à la page inférieure dudit imprimé (3) caractérisée par le fait:
- que ladite tête supérieure (1) est pourvue d'un poinçon (6) fixé, de façon excentrique, immédiatement derrière ledit presseur (5), et que ladite tête inférieure (2) est pourvue d'une encoche (22) périphérique, périodiquement opposée audit poinçon (6) de la tête supérieure (1), de telle sorte que la coupe du ruban collé (7) a lieu au milieu des têtes (1 et 2) et que l'extrémité antérieure dudit ruban collé (7) se trouve toujours au-dessous du presseur (5) après chaque tour de la tête (1);
- que les moyens de déroulement du ruban collé (7) d'une bobine (40) comprennent un levier (36) oscillant verticalement et asservi à un ressort de rappel (38) et à une came (9) fixée sur une base de la tête supérieure (1) par l'intermédiaire d'une tige à vis (37) de telle sorte que, à chaque tour de ladite tête, supérieure (1), ledit levier (36) déroule une quantité (77) de ruban collé (7) correspondant à la longueur du point de reliure; que ladite relieuse rotative comprend en outre:
- des moyens d'arrêt du ruban collé (7) constitués d'un levier (30) oscillant verticalement, muni d'un support (33), en face d'un seuil (34) horizontal, d'interception du ruban collé (7) à proximité de la tête supérieure (1) et de l'imprimé (3) et asservi à un ressort de rappel (32) et à une came (8) fixée sur une base de la tête supérieure (1), par l'intermédiaire d'une tige à vis (35), de telle sorte que, à chaque tour de ladite tête (1) et après que le ruban collé (7) est fixé à l'imprimé (3), ledit support (33) intercepte ledit ruban collé (7) contre le seuil (34; et
- un rouleau (4) muni de dents (41), situé au-dessus de l'imprimé (3) pour pousser la partie antérieure des points de reliure qui se trouve superposée à un des trous en marge de l'imprimé (3) dans ledit trou, et un rouleau (42), situé au-dessous et tangent à l'imprimé, pour plier et fixer à la page inférieure de l'imprimé (3) ladite partie antérieure des points de reliure poussée dans un des trous en marge de l'imprimé (3).

2. Relieuse rotative selon la revendication 1, caractérisée par le fait que le presseur coulissant (10) de la tête inférieure (2) dépasse légèrement le bord de la dite tête (2) pendant que le presseur (5) de la tête supérieure (1) fixe le ruban collé (7) à l'imprimé (3).

## Claims

1. A rotary binding machine using strips of adhesive tape for printed matter (3) in a continuous bundle fo a tabulating machine, the binding machine comprising two heads (1, 2) disposed one above and the other below the printed matter (3), the two heads (1, 2) rotating vertically in the same direction as the direction of advance of the printed matter and in synchronism with one another and with such movement, the heads comprising two pressers (5, 10) whose curved operative surfaces are tangential to the printed matter and which have a path whose development on the printed matter is equal to a multiple of the pitch of the marginal perforation of the printed matter (3), the pressers being adapted to secure and detach a portion of the adhesive tape (7), the binding machine also comprising means for unwinding the adhesive tape (7) from a reel (40) before the securing of the tape to the printed matter (3), the machine also comprising means (42) for bending the tape and securing it to the bottom page of the printed matter (3), characterised in that the top head (1) has a punch (6) secured eccentrically immediately behind the presser (5), and the bottom head is formed with a peripheral groove (22) which periodically takes up a position opposite the punch (6) so that the adhesive tape (7) is cut at the centre of the heads (1 and 2) and so that the front end of the adhesive tape (7) is always below the presser (5) after each revolution of the head (1); the means for unwinding the adhesive tape (7) from a reel (40) comprise a vertically oscillating lever (36) biased by a return spring (38) and by a cam secured to a base of the top head (1) by way of a screwthreaded rod (37), so that at each revolution of the top head (1) the lever (36) unwinds the adhesive tape (7) in an amount (77) corresponding to the length of the binding point; and the rotary binding machine also comprises: means for stopping the adhesive tape in the form of a vertically oscillating lever (30) having a support (33) opposite a horizontal sill (34) for intercepting the tape (7) near the top head (1) and the printed matter (3), the lever (30) being acted on by a return spring (32) and by a cam (8) secured to a base of the top head by way of a screwthreaded rod (35), so that at each revolution of the head (1) and after the adhesive tape (7) has been secured to the printed matter (3) the support (33) intercepts the tape (7) against the sill (34); and a roller (4) having teeth (41) and disposed above the printed matter (3) to push the front part of the binding points which is disposed above one of the marginal perforations of the printed matter (3) into such perforation; and a roller (42) disposed below and tangential to the printed matter to bend and secure to the bottom page thereof the front part of the binding points which has been pushed into one of the marginal perforations in the printed matter.

2. A rotary binding machine according to claim 1, characterised in that the sliding presser (10) of the bottom head (2) projects slightly beyond the edge thereof while the presser (5) of the top head (1) is securing the tape (7) to the printed matter (3).

## Patentansprüche

1. Rotations-Bindemaschine zum Verbinden von übereinanderliegenden Endlos-Drucksachen (3) von Tabelliermaschinen mittels Klebebandstücken, mit zwei Köpfen (1-2), von denen der eine oberhalb und der andere unterhalb der Drucksache (3) angeordnet ist und die sich vertikal in Richtung der Vorschubrichtung der Drucksache und sowohl miteinander als auch mit der Verschiebebewegung der Drucksache synchron drehen, wobei diese Köpfe zwei Andrückvorrichtungen (5-10 umfassen, deren aktive, krummlinige Oberflächen tangential zur Drucksache verlaufen, die eine Trajektorie besitzen, deren Abwicklung auf der Drucksache gleich einem Vielfachen der Schrittweite der Randperforation der Drucksache (3) ist und die dazu dienen, ein Stück des Klebebandes (7) zu befestigen und abzutrennen, mit einer Vorrichtung zum Abwickeln des Klebebandes (7) von einem Wickel (40) bevor dieses Band an der Drucksache (3) befestigt wird, und mit einer Vorrichtung (42) zum Umbiegen und Befestigen des Bandes an der unteren Seite der Drucksache (3), dadurch gekennzeichnet,
- dass der obere Kopf (1) mit einem Stempel (6) versehen ist, der exzentrisch unmittelbar hinter der Andrückvorrichtung (5) befestigt ist, und dass der untere Kopf (2) mit einer in Umfangsrichtung verlaufenden Nut (22) versehen ist, die periodisch dem Stempel (6) des oberen Kopfes (1) so gegenüberliegt, dass das Schneiden des Klebebandes (7) in der Mitte zwischen den Köpfen (1 und 2) stattfindet und dass das vordere Ende des Klebebandes (7) sich nach jeder Umdrehung des Kopfes (1) immer unter der Andrückvorrichtung (5) befindet,
- dass die Vorrichtung zum Abwickeln des Klebebandes (7) von einem Wickel (40) einen vertikal schwingenden Hebel (36) umfasst, der der Kraft einer Rückholfeder (38) unterworfen ist und der vermittels eines Gewindestiftes (37) durch einen an einer Basis des oberen Kopfes (1) befestigten Nocken (9) so gesteuert wird, dass der Hebel (36) bei jeder Umdrehung des oberen Kopfes (1) eine Menge (77) des Klebebandes (7) abspult, die der Länge des Bindestücks entspricht,
und dass die Rotations-Bindemaschine darüberhinaus folgende Bestandteile umfasst:
- eine Vorrichtung zum Anhalten des Klebebandes (7), die aus einem vertikal schwingenden Hebel (30) besteht, der mit einer gegenüber einer horizontalen Schwelle (34) angeordneten Platte (33) zum Ergreifen des Klebebandes (7) in der Nähe des oberen Kopfes (1) und der Drucksache (3) versehen ist und der der Kraft einer Rückholfeder (32) unterworfen ist und vermittels eines Gewindestiftes (35) durch einen an einer Basis des oberen Kopfes (1) befestigten Nocken (8) so gesteuert wird, dass bei jeder Umdrehung des Kopfes (1) und nachdem das Klebeband (7) an der Drucksache (3) befestigt worden ist, die Platte (33) das Klebeband (7) durch Andrücken gegen die Schwelle (34) festhält, und
- eine mit Stiften (41) versehene Rolle (4), die oberhalb der Drucksache (3) angeordnet ist, um den vorderen Teil des Bindestücks, der sich über einem der Löcher im Rand der Drucksache (3) befindet, in dieses Loch hineinzudrücken, sowie eine Rolle (42), die unterhalb der Drucksache angeordnet ist und diese berührt, um den vorderen Teil der Bindestücke, der in eines der Löcher im Rand der Drucksache (3) hineingedrückt ist, umzubiegen und an der unteren Seite der Drucksache (3) zu befestigen.

2. Rotations-Bindemaschine nach Anspruch 1, dadurch gekennzeichnet, dass die verschiebbare Andrückvorrichtung (10) des unteren Kopfes (2) geringfügig über den Rand dieses Kopfes (2) vorsteht, während die Andrückvorrichtung (5) des oberen Kopfes (1) das Klebeband (7) an der Drucksache (3) befestigt.
